# FASCICULE DE BREVET EUROPEEN

(11) **EP 0 712 589 B1**
(45) Date de publication et mention de la délivrance du brevet: **03.06.1998**
(21) Numéro de dépôt: 95810636.1
(22) Date de dépôt: 10.10.1995
(51) Int. Cl.: A43C 11/14

(54) **Dispositif d'accrochage à plusieurs positions pour chaussure de ski**
Hakenverschluss mit Festlegung in verschiedenen Lagen für Skischuh
Hooked closure device with different positions for skiboots

(30) Priorité: 15.11.1994 CH 3422/94
(43) Date de publication de la demande: 22.05.1996
(73) Titulaire: LANGE INTERNATIONAL S.A., CH-1700 Fribourg (CH)
(72) Inventeur: Benetti, Cristiano, IT-31040 Postioma/Treviso (IT)
(74) Mandataire: Meylan, Robert Maurice

(56) Documents cités:
- EP-A- 0 140 874
- US-A- 4 051 611

## Description

La présente invention a pour objet un dispositif d'accrochage à plusieurs positions pour chaussure de ski comprenant, d'une part, un crochet et, d'autre part, des moyens destinés à recevoir le crochet et présentant plusieurs positions d'accrochage pour le crochet.

Pour fermer et serrer une chaussure de ski, il est bien connu d'utiliser un tendeur muni d'une boucle venant s'engager entre deux dents d'une dentière ou crémaillère. Un tel dispositif de fermeture est décrit par exemple dans le brevet US 4 051 611. Dans des exécutions plus récentes, la boucle est remplacée par un crochet. Un crochet est`également utilisé en combinaison avec une plaquette à crans découpés. L'épaisseur des dents de la dentière, respectivement la largeur de la matière séparant deux crans découpés, doivent être suffisantes pour supporter l'effort exercé par le crochet. Cette condition limite le nombre de positions pour une longueur donnée de la dentière, respectivement de la plaquette découpée, c'est-à-dire la finesse de réglage du serrage que l'on peut obtenir au point d'accrochage. Pour affiner le réglage du serrage, l'utilisateur doit donc avoir très fréquemment recqurs au second moyen de réglage dont sont généralement équipés les dispositifs de fermeture et de serrage des chaussures, second moyen de réglage constitué par une liaison à vis entre le crochet et le levier-tendeur. Il n'est par ailleurs pas possible de réduire l'espace entre deux dents de la dentière, respectivement la largeur des découpes d'une plaquette, car le crochet doit lui-même présenter une épaisseur suffisante pour supporter l'effort de serrage.

La présente invention a pour but d'augmenter sensiblement le nombre de positions d'accrochage dans l'organe d'accrochage pour une même longueur de cet organe d'accrochage.

Le dispositif selon l'invention est caractérisé en ce que les moyens destinés à recevoir le crochet comprennent un ensemble de barrettes identiques montées parallèlement dans une glissière avec un jeu au moins égal à l'épaisseur de la partie du crochet destinée à être engagée entre deux barrettes dans sa position accrochée.

Le crochet vient donc s'accrocher dans les moyens d'accrochage en écartant deux barrettes. Il n'y a plus d'espace vide entre le crochet et l'appui de celui-ci sur le support des barrettes. Cet appui est parfaitement solide. La grandeur du pas de réglage est donnée par le diamètre des barrettes. Or, comme celles-ci ne travaillent qu'en compression, leur diamètre peut être très petit, ce qui permet sans autre d'obtenir un pas de réglage très fin. Il serait donc possible de se passer d'un réglage fin complémentaire.

La glissière peut être formée sur une pièce rapportée ou directement dans la matière plastique de la chaussure, bas de coque ou collier.

Dans le cas où la glissière est formée sur une pièce rapportée, cette pièce, avec ses barrettes, peut être utiliséé aussi bien comme pièce fixe que comme pièce mobile reliée à un levier-tendeur et coopérant avec un crochet fixe ou comme élément intermédiaire sur un tirant ou encore, par exemple, à l'arrière d'une chaussure pour régler l'inclinaison de la tige de la chaussure.

Le dessin annexé représente, à titre d'exemple, une forme d'exécution de l'invention, ainsi qu'une variante de celle-ci.

La figure 1 est une vue en perspective d'un organe d'accrochage.

La figure 2 est un éclaté de la figure 1.

La figure 3 est une vue en coupe selon III-III de la figure 2.

La figure 4 est une vue en coupe selon IV-IV de figure 1 avec le crochet engagé dans une première position.

La figure 5 est une vue analogue à celle de la figure 4 représentant le crochet engagé dans une autre position.

La figure 6 est une variante de la figure 5 avec des barrettes de plus petit diamètre.

L'organe d'accrochage représenté aux figures 1 et 2 comprend un corps 1 muni d'un trou 2 pour sa fixation sur une chaussure de ski. Ce corps 1 présente une découpe rectangulaire 3 dont le petit côté 4 opposé au trou de fixation 2 est arrondi du côté intérieur. Dans les faces latérales délimitant la découpe 3 sont formées des rainures 5 parallèles entre elles et débouchant en 6 sur la face inférieure du corps 1. Dans ces rainures 5 est engagée une batterie de barrettes cylindriques et identiques 7 par leurs extrémités de diamètre réduit 8 et 9. Ces barrettes sont introduites dans le corps 1 par dessous, par les entrées 6 des rainures 5. Ces entrées 6 sont ensuite bouchées ou tout simplement rétrécies par un coup de pointeau de manière à empêcher que les barrettes 7 ne s'échappent de la glissière constituée des rainures 5. Le rayon de l'arrondi de la partie 4 est le même que celui des barrettes 7.

L'organe d'accrochage 1 coopère avec un crochet 10 solidaire, dans l'exemple considéré, d'un dispositif tendeur non. représenté. La largeur du crochet 10 correspond à la largeur de la découpe rectangulaire 3. Le bec du crochet 10 présente une face intérieure 11 concave de rayon égal au rayon des barrettes 7 et une face extérieure 12 en forme de rampe. Les barrettes 7 sont montées avec un jeu entre elles égal ou très légèrement supérieur à l'épaisseur e de la partie du crochet engagée entre deux barrettes, plus précisément l'épaisseur du crochet mesurée selon l'entraxe des barrettes. Il est ainsi possible d'introduire le crochet 10 entre deux barrettes 7 comme représenté à la figure 5. La rampe 12 facilite l'écartement des barrettes situées en avant du crochet. La face concave 11 du crochet 10 vient envelopper une barrette 7 et s'appuie sur celle-ci sur une grande surface en réduisant ainsi la pression sur le crochet et sur la barrette. La pression du crochet 10 est transmise directement par les barrettes 7 au bord 4 du corps 1. Dans la première position d'accrochage depuis la gauche dans le dessin, le bord 4 joue le rôle d'une première barrette.

Si l'on compare l'organe d'accrochage à une dentière usuelle, on constate que l'on a gagné en longueur l'équivalent de la somme des épaisseurs des entre-dents moins un.

Etant donné que les barrettes ne travaillent ni en flexion, ni en flambage, il est sans autre possible de réduire le diamètre des barrettes 7 sans réduire la résistance de l'organe d'accrochage. Pour une même longeur de cet organe d'accrochage, il est donc possible d'augmenter le nombre de barrettes et par conséquent le nombre de positions d'accrochage. Ceci est illustré par la figure 6.

En inversant la position de la face concave 11 de la rampe 12 sur le crochet 10, il est possible de réaliser un accrochage travaillant en poussée au lieu de travailler en traction. En remplaçant la rampe 12 par une seconde face concave semblable à la face concave 11, il est possible de réaliser un accrochage travaillant aussi bien en poussée qu'en traction. Les barrettes 7 pourraient bien entendu présenter un diamètre uniforme d'une extrémité à l'autre. La rotation des barrettes facilite en outre l'introduction du crochet entre deux barrettes.

Tant les barrettes 7 que le corps 1 ne travaillant pas en flexion, mais uniquement en compression, le corps et les barrettes peuvent être exécutés en matière plastique, ce qui permet de réduire le coût et le poids de l'organe d'accrochage.

Les barrettes 7 pourraient présenter une section autre que cylindrique et être montées de façon non rotative.

Selon une variante d'exécution, la pièce 1 ou une pièce de forme différente pourrait être disposée comme insert dans le moule de la chaussure de manière à être partiellement noyée dans la matière plastique de la chaussure et fixée ainsi à la chaussure.

Selon un mode d'exécution non représenté, les rainures 5 pourraient être formées directement dans l'épaisseur de la matière plastique de la chaussure, c'est-à-dire venues de moulage avec la chaussure.

## Revendications

1. Dispositif d'accrochage à plusieurs positions pour chaussure de ski comprenant, d'une part, un crochet (10) et, d'autre part, des moyens (1) destinés à recevoir le crochet et présentant plusieurs positions d'accrochage pour le crochet, caractérisé en ce que les moyens (1) destinés à recevoir le crochet comprennent un ensemble de barrettes identiques (7) montées parallèlement dans une glissière (5) avec un jeu au moins égal à l'épaisseur (e) de la partie du crochet destinée à être engagée entre deux barrettes dans sa position accrochée.

2. Dispositif d'accrochage selon la revendication 1, caractérisé en ce que la glissière est constituée de deux rainures parallèles (5) opposées et que les barrettes (7) sont constituées de cylindres engagés de façon rotative par leurs extrémités dans lesdites rainures.

3. Dispositif d'accrochage selon la revendication 2, caractérisé en ce que les moyens destinés à recevoir le crochet sont constitués d'une pièce (1) destinée à être fixée sur une chaussure et présentant une découpe rectangulaire (3) dans les côtés opposés de laquelle sont formées lesdites rainures (5) et que lesdites rainures (5) débouchent (6) sur le côté inférieur de ladite pièce (1) pour permettre l'introduction des barrettes dans les rainures avant la fixation de l'organe d'accrochage à la chaussure.

4. Dispositif d'accrochage selon la revendication 2, caractérisé en ce que lesdites rainures sont formées directement dans la matière plastique de la chaussure.

5. Dispositif d'accrochage selon l'une des revendications 2, 3 ou 4, caractérisé en ce que le crochet (10) présente une face intérieure concave (11) destinée à s'appuyer sur une barrette et une face frontale (12) en forme de rampe facilitant l'introduction du crochet entre deux barrettes.

## Claims

1. Hooking device with several positions for a ski boot comprising, on one hand, a hook (10), and, on the other hand, means (1) for receiving the hook and presenting several hooking positions for the hook, characterised in that the means for receiving the hook comprise a set of identical bars (7) mounted in parallel in a slide (5) with a clearance at least equal to the thickness (e) of the part of the hook which is meant to be engaged between two bars in its hooked position.

2. Hooking device as claimed in claim 1, characterised in that the slide is constituted by two parallel and opposite grooves (5) and in that the bars are constituted by cylinders which are rotatively engaged by their ends in said grooves.

3. Hooking device as claimed in claim 2, characterised in that the means for receiving the hook are constituted by a piece (1) being mounted on a boot and presenting a rectangular cut (3) in the opposite sides of which said grooves (5) are formed and in that said grooves (5) open (6) into the lower side of said piece (1) to allow introduction of the bars in the grooves before the fixing of the hooking mean to the boot.

4. Hooking device as claimed in claim 2, characterised in that said grooves are formed directly in the plastic material of the boot.

5. Hooking device as claimed in one of claims 2, 3 or 4, characterised in that the hook (10) presents a concave inner face (11) intended for bearing against a bar and a ramp-shaped frontal face (12) to facilitate the introduction of the hook between two bars.

## Patentansprüche

1. Vorrichtung für einen Skischuh zum Einhaken in mehreren Positionen, mit einem Haken (10) einerseits und mit Mitteln (1) zur Aufnahme des Hakens anderseits, wobei diese Mittel mehrere Positionen zum Einhaken des Hakens aufweisen, dadurch gekennzeichnet, dass die Mittel (1) zur Aufnahme des Hakens eine Gruppe von identischen Stäben (7) aufweisen, die parallel in einer Führungsschiene (5) mit einem Spiel montiert sind, das wenigstens gleich der Dicke (e) des Hakenteils ist, welches dazu bestimmt ist, zwischen zwei Stäbe in seine eingehakte Position eingeführt zu werden.

2. Vorrichtung zum Einhaken nach Anspruch 1, dadurch gekennzeichnet, dass die Führungsschiene aus zwei parallelen gegenüberliegenden Nuten (5) besteht und dass die Stäbe (7) aus Zylindern bestehen, die mit ihren Enden drehbar in die erwähnten Nuten eingesetzt sind.

3. Vorrichtung zum Einhaken nach Anspruch 2, dadurch gekennzeichnet, dass die Mittel zur Aufnahme des Hakens aus einem Teil (1) bestehen, das dazu bestimmt ist, auf einem Schuh bestestigt zu werden, und das einen rechteckförmigen Ausschnitt (3) hat, in dessen gegenüberliegenden Seiten die erwähnten Nuten (5) gebildet sind, und dass die erwähnten Nuten (5) auf der Unterseite des erwähnten Teils (1) münden, um das Einsetzen der Stäbe in die Nuten vor der Befestigung des Hakenorgans am Schuh zu erlauben.

4. Vorrichtung zum Einhaken nach Anspruch 2, dadurch gekennzeichnet, dass die erwähnten Nuten direkt im Kunststoffmaterial des Schuhs gebildet sind.

5. Vorrichtung zum Einhaken nach einem der Ansprüche 2, 3 oder 4, dadurch gekennzeichnet, dass der Haken (10) eine konkave Innenfläche hat,die dazu bestimmt ist, sich auf einem Stab abzustützen, und eine Stirnfläche (12) in Form einer Rampe aufweist, welche das Einsetzen des Hakens zwischen zwei Stäben erleichtert.
